# EUROPÄISCHE PATENTSCHRIFT

(11) **EP 0 273 222 B1**
(45) Veröffentlichungstag und Bekanntmachung des Hinweises auf die Patenterteilung: **26.09.1990**
(21) Anmeldenummer: 87117801.8
(22) Anmeldetag: 02.12.1987
(51) Int. Cl.: D02J 3/16

(54) **Verfahren und Vorrichtung zum Glätten von Kettfäden**
Method and apparatus for smoothing warp yarns
Procédé et installation de polissage de fils de chaîne

(30) Priorität: 09.12.1986 DE 3641958
(43) Veröffentlichungstag der Anmeldung: 06.07.1988
(73) Patentinhaber: Osthoff-Senge GmbH & Co. KG, 42304 Wuppertal (DE)
(72) Erfinder: Ebbinghaus, Rainer, D-4050 Mönchengladbach (DE); Osthoff, Walter, D-5600 Wuppertal 1 (DE)
(74) Vertreter: Peerbooms, Rudolf, Dipl.-Phys.

(56) Entgegenhaltungen:
- DE-A- 2 500 093
- FR-A- 636 149
- FR-A- 1 461 120
- GB-A- 305 110
- US-A- 1 988 554

## Beschreibung

Die Erfindung betrifft ein Verfahren zum Glätten von Kettfäden in Vorbereitung auf den Webvorgang sowie eine Vorrichtung zur Durchführung des Verfahrens.

Die aus der Spinnerei kommenden Kettfäden sind noch rauh, da sie zahlreiche vom Fadenkern abstehende Faserenden aufweisen, die nicht mit eingedreht sind. Werden die Kettfäden im Webstuhl weiterverarbeitet, sind sie starken mechanischen Beanspruchungen durch Rebung oder Scheuerung ausgesetzt, die vor allem beim Weiterrücken der Kette und bei der Fachbildung in den Augen der Litzen und durch Aneinanderreiben der Kettfäden hervorgerufen werden. Die aus den Fadenkemen vorstehenden Faserenden bieten Angriffspunkte zur weiteren Aufrauhung und Nesterbildung, was schließlich als Summe der dehnenden und scheuernden Beanspruchung zu Fadenbruch führen kann. Dem versucht man bisher durch Schlichten der Kettfäden vorzubeugen d. h. die Kettfäden werden mit klebefähigen und filmbildenden Produkten in Kontakt gebracht, so daß beim Trocknen des Schlichtmittels ein festes Fadengerüst mit glatter Oberfläche entsteht. Starkes Schlichten aber hat zur Folge, daß die Fäden an Elastizität und Dehnbarkeit verlieren, daß einzelne Fäden der Webkette verkleben und daß die Farbe gefärbter Kettfäden beeinträchtigt wird. Das nach dem Webvorgang notwendig werdende Entschlichten des Gewebes mit teilweise säurehaltigen Substanzen hängt von der Intensität des vorgehenden Schlichtens ab, d. h. starkes Schlichten bedingt intensives Entschlichten mit der Gefahr einer weiteren Faserschädigung.

Der Erfindung liegt die Aufgabe zugrunde, ein Verfahren zum Glätten von zu verwebenden Kettfäden anzugeben, welches den Einsatz von Schlichtmitteln ganz oder zumindest weitgehend erübrigt.

Erfindungsgemäß wird die Aufgabe dadurch gelöst, daß die Kettfäden als Schar parallel nebeneinander ausgerichteter Fäden an einer Sengflamme vorbeigeführt und ihre freien Faserenden abgesengt werden. Durch diese Maßnahme wird eine gute Glättung der Kettfäden erreicht, die für den nachfolgenden Webvorgang vorzüglich präpariert sind. Ein besonderer Vorteil dieses Verfahrens ist es, daß durch das Absengen der Fäserchen an den Kettfäden das Schlichten der Kettfäden zur Vorbereitung des Webvorganges teilweise oder vollständig überflüssig wird und die geschilderten Nachteile eines Schlichtens und späteren Entschlichtens zumindest weitestgehend vermieden werden können. In Ausgestaltung der Erfindung können die zwischen den Kettfäden durchtretenden Senggase und/oder -flammen gegen die Kettfäden reflektiert werden, so daß die Fäden auch im Bereich des Flammenschattens gleichmäßig der Sengbehandlung unterzogen werden. Vorteilhafterweise werden die Kettfäden nach dem Zetteln oder Schären der Sengbehandlung unterzogen. Nach dem Zetteln oder Schären sind die Kettfäden in der ge samten Breite des Zettel- oder Schärbaumes parallel aufgewickelt, d. h. sind die Abstände zwischen den einzelnen Kettfäden noch relativ groß. Dieses ermöglicht ein seitliches Vorbeitreten der Sengflamme an jedem einzelnen Kettfaden und erhöht damit die Sengwirkung. Die Kettfäden können mit sehr hohen Geschwindigkeiten von z.B. 1000 Meter pro Minute an der Sengflamme vorbeigeführt werden..

Zur Durchführung des erfindungsgemäßen Verfahrens ist eine Vorrichtung vorgesehen, die eine Sengmaschine mit einer einen Sengschlitz aufweisenden Brennereinheit aufweist und gekennzeichnet ist durch eine dem Sengschlitz unmittelbar gegenüberliegende Prallwand, zwischen der und der Brennereinheit die Kettfäden hindurchlaufen. Dadurch wird gewährleistet, daß die durch die Kettfäden hindurchtretenden Senggase und/oder -flammen auf die Prallwand treffen und von dieser auf die der Sengflamme abgewandten Seite der Kettfäden zurückgeworfen werden. Dies führt zu einer kurzseitigen Sengflammeneinhüllung jedes einzelnen Kettfadens und damit zur vollständigen Befreiung von abstehenden Fäserchen. Die erfindungsgemäße Vorrichtung ist kosten- und energiesparend da nur eine Brennereinheit notwendig ist und die Sengflammenenergie optimal genutzt wird.

In Ausgestaltung der Erfindung kann vorgesehen werden, daß die Prallwand eine dem Sengschlitz gegenüberliegende Flammenverwirbelungskammer in Form einer Längsnut oder Längssicke aufweist. Die Prallwand kann dabei aus einem im unteren Bereich V-förmig zu der Längssicke abgewinkelten Blech bestehen. Durch diese besondere Ausbildung der Prallwand im Bereich des Sengschlitzes werden die durch die Kettfäden hindurchtretenden Senggase und/oder -flammen aufgefangen und verwirbelt, um dann auf die Sengflammenschattenseite der Kettfäden zurückreflektiert zu werden. Dies begrenzt die Sengflammeneinwirkung auf einen räumlich sehr kleinen Bereich und erhöht gleichzeitig die Wirksamkeit der Sengbehandlung.

In Weiterbildung kann der Erfindung zufolge vorgesehen werden, daß die Kettfäden über eine obere Leitwalze laufen, welche zusammen mit der Prallwand von der Brennereinheit wegschwenkbar ist. Die Wegschwenkbarkeit ist notwendig, um bei betriebsbedingtem Abschalten der Vorrichtung Sengschäden an den Kettfäden zu vermeiden.

Schließlich kann der Erfindung zufolge noch eine zusammen mit der Leitwalze und der Prallwand schwenkende Abschirmwand vorgesehen werden, die beim Abschalten der Vorrichtung vor den Sengschlitz fällt. Die Abschirmwand ist dabei so positioniert, daß sie sich zwischen Sengschlitz und Kettfäden schiebt, also eine vollständige Abschirmung der Kettfäden vor der Sengflamme und der Senghitze gewährleistet.

Die Erfindung wird im folgenden anhand der Zeichnung näher erläutert. In der Zeichnung zeigen:
Fig. 1 eine schematische Gesamtansicht der erfindungsgemäßen Vorrichtung in Arbeitsstellung,
Fig. 2 die Vorrichtung in einer Abschaltstellung,
Fig. 3 die Vorrichtung mit zurückgeschwenkter Brennereinheit und
Fig. 4 eine perspektivische Ansicht der Prallwand.

Die Vorrichtung besteht aus einer einen Sengschlitz 1 aufweisenden Brennereinheit 2, die an einer Schwenkeinrichtung 3 mit Verstellzylinder 4 angeordnet ist. Gegenüber dem Sengschlitz 1 befindet sich in Arbeitsstellung eine Prallwand 5, zwischen der und der Brennereinheit 2 die Kettfäden 6 hindurchlaufen. Die Kettfäden laufen über Leitwalzen 7, 8, 9, wobei die obere Leitwalze 8 gemeinsam mit der Prallwand 5 an Schwenkarme 10 angeordnet ist. Die Schwenkarme 10 sind an einem pneumatischen Zylinder 11 angelenkt, der mit einem Schnellentlüftungsventil 12 ausgerüstet ist. In der Arbeitsstellung hält der pneumatische Zylinder 11 die Schwenkarme 10 in horizontaler Lage. Während des Arbeitsvorganges treffen die aus dem Sengschlitz 1 austretenden Sengflammen zunächst auf die brennerzugewandte Seite der Kettfäden 6, treten an diesen seitlich vorbei und treffen dann auf die Prallwand 5 auf. Die Prallwand 5 fängt die Sengflammen auf und verwirbelt sie gleichzeitig. Zu diesem Zweck weist die Prallwand 5 eine dem Sengschlitz 1 gegenüberliegende Flammenverwirbelungskammer 13 in Form einer Längsnut oder Längssicke auf. In ihrem unteren Bereich besteht die Prallwand 5 aus einem V-förmig zu der Längssicke abgewinkelten Blech. Mit dieser besonderen Ausbildung der Prallwand erreicht man eine Konzentrierung und Reflexion der Sengflamme auf die Flammenschattenseite der Kettfäden.

Fig. 2 zeigt die Vorrichtung bei gewollter oder ungewollter Unterbrechung des Arbeitsablaufes. Bei Abschaltung der Vorrichtung wird der pneumatische Zylinder 11 über das Schnellentlüftungsventil 12 automatisch entlüftet, so daß die Schwenkarme 10 um etwa 45_{°} herunterfallen und die die Kettfäden 6 tragende obere Leitwalze 8 mit der Prallwand 5 von der Brennereinheit 2 weggeschwenkt wird. Zusammen mit der Prallwand 5 und der oberen Leitwalze 8 wird eine Abschirmwand 14 verschwenkt, die sich in Fig. 1 oberhalb der oberen Leitwalze 8 befindet und die beim Verschwenken sich zwischen die Brennereinheit 2 und die Kettfäden 6 schiebt und damit die Kettfäden gegen die Sengflamme bzw. die Abwärme der Brennereinheit schützt.

In Fig. 3 ist die Brennereinheit 2 um etwa 135_{°} entgegen dem Uhrzeigersinn zurückgeschwenkt..

Fig. 4 zeigt in perspektivischer Ansicht die Prallwand 5, mit der als V-Nut ausgebildeten Flammenverwirbelungskammer 13 und die obere Abschirmwand 14.

## Patentansprüche

1. Verfahren zum Glätten von Kettfäden in Vorbereitung auf den Webvorgang, dadurch gekennzeichnet, daß die Kettfäden (6) als Schar parallel nebeneinander ausgerichteter Fäden an einer Sengflamme vorbeigeführt und Ihre freien Faserenden abgesengt werden.

2. Verfahren nach Anspruch 1, dadurch gekennzeichnet, daß die zwischen den Kettfäden (6) durchtretenden Senggase und/oder -flammen gegen die Kettfäden reflektiert werden.

3. Verfahren nach Anspruch 1, dadurch gekennzeichnet, daß die Kettfäden (6) nach dem Zetteln oder Schären der Sengbehandlung unterzogen werden.

4. Vorrichtung zur Durchführung des Verfahrens nach den Ansprüchen 1 und 2, bestehend aus einer Sengmaschine mit einer einen Sengschlitz aufweisenden Brennereinheit, gekennzeichnet durch eine dem Sengschlitz (1) unmittelbar gegenüberliegende Prallwand (5), zwischen der (5) und der Brennereinheit (2) die Kettfäden (6) hindurchlaufen..

5. Vorrichtung nach Anspruch 4, dadurch gekennzeichnet, daß die Prallwand (5) eine dem Sengschlitz (1) gegenüberliegende Flammenverwirbelungskammer (13) in Form einer Längsnut oder Längssicke aufweist.

6. Vorrichtung nach Anspruch 5, dadurch gekennzeichnet, daß die Prallwand (5) aus einem im unteren Bereich V-förmig zu der Längssicke abgewinkelten Blech besteht.

7. Vorrichtung nach einem der Ansprüche 4 bis 6, dadurch gekennzeichnet, daß die Kettfäden (6) über eine obere Leitwalze (8) laufen, welche zusammen mit der Prallwand,(5) von der Brennereinheit (2) wegschwenkbar ist.

8. Vorrichtung nach Anspruch 7, gekennzeichnet durch eine zusammen mit der Leitwalze (8) und der Prallwand (5) wegschwenkende Abschirmwand (14), die bei Abschalten der Vorrichtung vor den Sengschlitz (1) fällt.

## Claims

1. Method for smoothing warp yarns in preparation for the weaving process, characterised in that the warp yarns (6) are fed past a singeing flame as a parallel, .close group of threads and their loose fibre .ends are singed off.

2. Method according to Claim 1, characterised in that the singeing gases and/or flames passing between the threads are reflected back on to the warp yarns.

3. Method according to Claim 1, characterised in that the warp yarns (6) undergo the singeing process after beam- or sectional warping.

4. Apparatus for carrying out the process according to Claims 1 and 2, consisting of a singeing machine with a burner unit equipped with a singeing slit, characterised by a reflector wall (5) positioned exactly opposite, the singeing slit (1); the warp yarns (6) pass between this (5) and the burner unit (2).

5. Apparatus according to Claim 4, characterised in that the reflector wall (5) has a flame-circulation chamber (13) in the form of a longitudinal groove or crimp positioned opposite the singeing slit (1).

6. Apparatus according to claim 5, characterised in that the reflector wall (5) consists of a metal plate bent off in V-shape in its lower_area into the longitudinal crimp.

7. Apparatus according to one of Claims 4 to 6, characterised in that the warp yarns (6) run over an upper feed roller (8) which together with the reflector wall (5). may be swivelled away from the burner unit (2).

8. Apparatus according to Claim 7, characterised by a protective screen (14) which, with the feed roller (8) and the reflector wall (5) may be swivelled away, and which when the apparatus is switched off falls in front of the singeing slit (1).

## Revendications

1. Procédé de tissage des fils de chaîne dans la préparation du processus de tissage, caractérisé par le fait. que l'on fait passer les fils de chaîne (6) contre une flamme de flambage sous forme de bande de fils alignés parallèlement les uns aux autres et les extrémités de fil libres sont flambées.

2. Procédé selon la revendication 1, caractérisé par le fait que les gaz et/ou flammes de flambage passant entre les fils de chaîne (6) sont réfléchis contre les fils de chaîne.

3. Procédé selon la revendication 1, caractérisé par le fait que les fils de chaîne (6) sont soumis au traitement de flambage après l'ourdissage.

4. Appareil pour la mise en oeuvre du procédé selon les revendications 1 et 2, constitué d'une machine de flambage comportant un brûleur muni d'une fente de flambage caractérisé par une paroi de choc (5) faisant face directement à la fente de flambage (1) et entre laquelle (5) et le brûleur (2) passent les fils de chaîne (6).

5..Appareil selon la revendication 4, caractérisé par le fait que la paroi de choc (5) présente une chambre de tourbillonnement de flammes (13), en forme de rainure longitudinale ou de suage longitudinal, et qui fait face à la fente de flambage (1).

6. Appareil selon la revendication 5, caractérisé par le fait que la paroi de choc (5) est constituée par une tôle dépliée en suage longitudinal et en forme de V dans sa partie inférieure.

7. Appareil selon l'une des revendications 4 à 6, caractérisé par le fait que les fils de chaîne (6) passent sur un rouleau de guidage (8) qui, avec la paroi de choc (5), peut s'écarter par pivotement du brûleur (2).

8. Appareil selon la revendication 7, caractérisé par une paroi-écran (14) s'écartant par pivotement, avec le rouleau de guidage (8) et la paroi de choc (5), et qui tombe devant la fente de flambage (1) lors de l'arrêt de l'appareil.
